# EUROPÄISCHE PATENTSCHRIFT

(11) **EP 1 926 799 B1**
(45) Veröffentlichungstag und Bekanntmachung des Hinweises auf die Patenterteilung: **05.05.2010**
(21) Anmeldenummer: 06706550.8
(22) Anmeldetag: 01.02.2006
(51) Int. Cl.: C10B 43/08, C10B 43/04

(54) **REINIGUNGSVORRICHTUNG ZUR REINIGUNG VON OFENTÜREN EINER VERKOKUNGSKAMMER EINES KOKSOFENS**
CLEANING DEVICE FOR CLEANING OVEN DOORS OF A COKING CHAMBER OF A COKE OVEN
DISPOSITIF DE NETTOYAGE DESTINE AU NETTOYAGE DE PORTES D'UN FOUR D'UNE CHAMBRE DE COKEFACTION D'UN FOUR A COKE

(30) Priorität: 20.09.2005 DE 102005044940; 26.10.2005 DE 102005051504
(43) Veröffentlichungstag der Anmeldung: 04.06.2008
(73) Patentinhaber: Schalker Eisenhütte Maschinenfabrik GmbH, 45881 Gelsenkirchen (DE)
(72) Erfinder: MARTIN, Freimann, 58675 Hemer (DE)
(74) Vertreter: Gesthuysen, von Rohr & Eggert
(86) Internationale Anmeldenummer: PCT/EP2006/000872
(87) Internationale Veröffentlichungsnummer: WO 2007/033703

(56) Entgegenhaltungen:
- DE-A1- 3 014 124
- DE-A1- 3 144 222
- PATENT ABSTRACTS OF JAPAN Bd. 2000, Nr. 21, 3. August 2001 (2001-08-03) -& JP 2001 115164 A (KOBUKURO IRON WORKS CO LTD; SUMITOMO METAL IND LTD), 24. April 2001 (2001-04-24)
- PATENT ABSTRACTS OF JAPAN Bd. 2000, Nr. 14, 5. März 2001 (2001-03-05) -& JP 2000 319660 A (SUMITOMO METAL IND LTD), 21. November 2000 (2000-11-21)

## Beschreibung

Die Erfindung betrifft eine Reinigungsvorrichtung zur Reinigung einer Ofentür einer Verkokungskammer eines Koksofens nach dem Oberbegriff des Anspruchs 1.

Aus der DE-A-30 14 124 ist ein Kokereiofentürreiniger mit einem Paar Radialschneider und einer Strahldüsen aufweisenden Hochdruckreinigungseinrichtung bekannt, wobei ein vertikaler Rahmen mit einem verfahrbaren Reinigungsschlitten für die Düsen und die Radialschneider vorgesehen ist, wobei der Reinigungsschlitten einen Reinigungsbereich aufweist, dessen Länge etwa einem Viertel der Türhöhe entspricht und die Strahldüsen zumindest am oberen und am unteren Endbereich des Reinigungsschlittens vorgesehen sind.

Die JP - A - 2001115164 und die JP - A - 2000319660 offenbaren jeweils eine Reinigungsvorrichtung mit einem Reinigungsschlitten, der einen Reinigungsbereich mit einer Länge aufweist, die kleiner ist als die Hälfte der Höhe der Koksofentür. Abtragsmittel und Düsen sind jeweils am Reinigungsschlitten vorgesehen.

Bei der Verkokung schlagen sich im Koksofengas befindliche Bestandteile innenseitig an den Ofentüren der Verkokungskanunem nieder. Um eine hinreichende Dichtigkeit der Ofentüre beim Verkokungsvorgang gewährleisten zu können, ist es erforderlich, die Ofentüren zu reinigen. Zur Reinigung von Ofentüren ist es bekannt, mechanische Abtragseinrichtungen wie Schaber, Abstreifer, Messer, Kratzer oder auch Fräser anzusetzen. Derartige mechanische Abtragsmittel werden allerdings üblicherweise nur zur Reinigung des Türstopfens verwendet. Zur Reinigung des vergleichsweise empfindlichen Dichtschneidenbereichs sind derartige mechanische Abtragsmittel nicht geeignet.

Eine andere Reinigungsmöglichkeit der Ofentür besteht in der Verwendung einer Hochdruckreinigungseinrichtung, bei der insbesondere Wasser über Düsen auf den zu reinigenden Bereich aufgebracht wird. Derartige Hochdruckreinigungseinrichtungen sind sowohl zur Reinigung des Türstopfens als auch des Dichtschneidenbereichs bekannt. Von Nachteil ist jedoch, daß bei einer ausschließlichen Hochdruckreinigung vergleichsweise viel Wasser anfällt, was nicht nur zu einem hohen Wasserverbrauch führt, sondern auch die Unfallgefahr insbesondere im Winter durch Eisbildung erhöht. Ein weiterer wesentlicher Nachteil der Hochdruckreinigung besteht darin, daß durch die auftretenden hohen Drücke die Gefahr einer Beschädigung des Dichtschneidenbereichs besteht. Eine wirksame Hochdruckreinigung des Dichtschneidenbereichs setzt voraus, daß der aus den Düsen austretende Stahl unter einem entsprechend hohen Druck steht. Je höher der Druck ist, desto besser ist dabei die Reinigungswirkung. Allerdings führt ein zu hoher Druck des Reinigungsmediums dazu, daß die Dichtschneide beim Reinigen beschädigt wird. Die Gefahr einer Beschädigung der Dichtschneide besteht insbesondere dann, wenn bei einem sehr hohen Druck der Schlitten für kurze Zeit an der gleichen Stelle verbleibt und dann die Dichtschneide einer dauerhaften Druckbelastung unterliegt.

Um den Wasserverbrauch zu verringern, ist aus der DE 31 44 222 A1 eine gattungsgemäße Reinigungsvorrichtung bekannt, bei der sowohl eine mechanische Abtragseinrichtung als auch eine Hochdruckreinigungseinrichtung zum Einsatz kommt. Die bekannte Reinigungsvorrichtung weist auf gegenüberliegenden Seiten eines Traggestells jeweils einen Schlitten auf, an dem sowohl Kegelfräser als auch Düsenhalter vorgesehen sind. An jedem Düsenhalter befinden sich zwei Düsen für unter Hochdruck stehendes Wasser, mit dem der Dichtschneidenbereich gesäubert wird.

Die bekannte Reinigungsvorrichtung hat verschiedene Nachteile. Da lediglich zwei relativ kleine Schlitten verwendet werden, dauert die Türreinigung vergleichsweise lange. Darüber hinaus tritt im Dichtschneidenbereich aufgrund der Hochdruckreinigung die zuvor beschriebene Problematik bei dieser bekannten Reinigungsvorrichtung ebenfalls auf.

Aufgabe der vorliegenden Erfindung ist es nun, die beim Stand der Technik auftretenden Nachteile zu vermeiden.

Die vorgenannte Aufgabe wird durch die Merkmale einer Reinigungsvorrichtung gemäß Anspruch 1 gelöst. Durch die Erfindung ergeben sich einige wesentliche Vorteile. Ein wesentlicher Vorteil der vorliegenden Erfindung liegt darin, daß sich bei Verwendung von rotierenden Hochdruckdüsen ein ausgezeichnetes Reinigungsergebnis im Dichtschneidenbereich ergibt. Durch die rotierenden Düsen ist es möglich, mit sehr hohen Drücken zu arbeiten. Da die Düsen rotieren, wird verhindert, daß auf eine ganz bestimmte Stelle dauerhaft ein Hochdruckstahl gerichtet ist. Letztlich schonen die rotierenden Hochdruck-Düsen die Dichtschneide der Ofentür, da anders als bei Flach- oder Runddüsen, die eine starre Anordnung haben, keine oder jedenfalls eine erheblich verringerte Schneidwirkung bei gleichem Druck gegeben ist. Hierdurch wird die Gefahr einer Beschädigung der Dichtschneide durch das Hochdruckmedium erheblich verringert, und zwar auch dann, wenn die Hochdruckreinigungseinrichtung beim Reinigungsvorgang über längere Zeit an einer Stelle verbleibt. Darüber hinaus ergeben sich bei der erfindungsgemäßen Reinigungsvorrichtung die Vorteile des geringen Wasserverbrauchs, da der von der mechanischen Abtragseinrichtung gereinigte Bereich nicht noch zusätzlich über die Hochdruckreinigungseinrichtung gereinigt werden muß. Verbunden mit dem geringen Wasserverbrauch ist auch eine geringere Umweltbelastung und eine verringerte Unfallgefahr, da letztlich weniger Wasser anfällt und damit die Eisbildung im Winter verringert ist.

Im Zusammenhang mit der vorliegenden Erfindung ist festgestellt worden, daß bei rotierenden Hochdruckdüsen das Reinigungsmedium mit einem Druck von mehr als 50 bar zugeführt werden kann. Vorzugsweise wird das Reinigungsmedium mit einem Druck zwischen 100 bar und 400 bar zugeführt. Bei einem derartigen Druck sind bei Verwendung von Hochdruckdüsen Beschädigungen der Dichtschneide nicht zu erwarten, während eine hervorragende Reinigungswirkung im Dichtschneidenbereich erzielt wird.

Die rotierenden Hochdruckdüsen sollten vorzugsweise mit einer Drehzahl von größer 500 U/min, vorzugsweise zwischen 1000 bis 4500 U/min rotieren, um die gute Reinigungswirkung im Dichtschneidenbereich einerseits und die verringerte Beschädigungsgefahr an der Dichtschneide zu erzielen.

In Verbindung mit der vorliegenden Erfindung bietet es sich an, über die Hochdruckreinigungseinrichtung nicht nur den Dichtschneidenbereich, sondern auch den Türbereich zwischen der Dichtschneide und dem Türstopfen zu reinigen. Des weiteren kann auch zumindest der dem Türbereich benachbarte Türstopfenteil über die Hochdruckreinigungseinrichtung gereinigt werden. Dies gilt insbesondere bei Türstopfen, die seitlich nicht nur eine sondern zwei oder mehr Flächen aufweisen.

Im Zusammenhang mit der Reinigung des vorgenannten Türbereichs und des dem Türbereich benachbarten Türstopfenteils durch die Hochdruckreinigungseinrichtung kann vorgesehen sein, daß die dort verwendeten Düsen entweder als starre oder aber als rotierende Düsen ausgebildet sind. Die Verwendung von starren Düsen in diesem Bereich ist es deshalb problemlos möglich, da die Gefahr der Beschädigung des vorgenannten Türbereichs oder des Türstopfenteil bei gleichem Druck des Reinigungsmediums erheblich geringer ist als bei der Dichtschneide.

Wie zuvor ausgeführt worden ist, weist die erfindungsgemäße Reinigungsvorrichtung eine mechanische Abtragseinrichtung auf. Die Abtragseinrichtung kann dabei wenigstens ein aus dem Stand der Technik bekanntes mechanisches Abtragsmittel, wie einen Schaber, einen Abstreifer, ein Messer, ein Kratzer und/oder einen Fräser aufweisen. Da das Abtragsmittel unmittelbar am Türstopfen zur Reinigung angreift, sind die Abtragsmittel federnd gelagert, um Beschädigungen am Türstopfen und/oder den Abtragsmittel zu vermeiden.

Um die Reinigung einer Tür in einfacher Weise vornehmen zu können, ist ein Traggerüst mit wenigstens einem am Traggerüst geführten verfahrbaren Reinigungsschlitten für die Düsen und/oder die Abtragseinrichtung vorgesehen. Bevorzugt ist es dabei, daß die Düsen und die Abtragungseinrichtung an einem gemeinsamen Reinigungsschlitten vorgesehen sind. Der Reinigungsschlitten sollte dabei vorzugsweise derart ausgebildet sein, daß die Ofentür an beiden Längsseiten gereinigt werden kann, so daß also beidseitig Düsen und Abtragsmittel der Abtragsvorrichtung vorgesehen sind. Dabei ist festgestellt worden, daß der Reinigungsschlitten zur Reinigung mit einer Geschwindigkeit von größer 20 mm pro Sekunde, vorzugsweise zwischen 25 und 125 mm pro Sekunde und insbesondere zwischen 50 und 100 mm pro Sekunde bewegt werden sollte.

Von besonderem Vorteil ist es in diesem Zusammenhang, wenn der Reinigungsschlitten - im Gegensatz zum Stand der Technik- nicht nur einen kleinen Bereich der Höhe der Tür abdeckt, sondern einen Reinigungsbereich mit einer Länge aufweist, die etwas größer ist als die Hälfte der Türhöhe der Ofentür. Darüber hinaus sollte am Reinigungsbereich des Reinigungsschlittens, vorzugsweise lediglich am oberen Endbereich und am unteren Endbereich, also letztlich oben und unten am Reinigungsbereich, jeweils ein Abtragsmittel der Abtragseinrichtung sowie Düsen der Hochdruckreinigungseinrichtung vorgesehen sein. Diese Ausgestaltung hat den Vorteil, daß nur eine sehr geringe Anzahl von Abtragmitteln und Düsen erforderlich ist, um die Längsseiten der Ofentür hinreichend zu reinigen. Befindet sich der Reinigungsschlitten beispielsweise in der unteren Stellung als Ausgangsposition, wird durch das im unteren Endbereich vorgesehene Abtragmittel die untere Hälfte beim Hochfahren des Reinigungsschlittens gereinigt. Gleichzeitig wird durch die am oberen Ende des Reinigungsbereichs vorgesehenen Reinigungsmittel beim Hochfahren des Reinigungsschlittens der obere Bereich der Ofentür gereinigt.

Der vorgenannten Erfindungsidee kommt im übrigen auch eigenständige Bedeutung zu, also unabhängig von den rotierenden Hochdruckdüsen, deren Verwendung allerdings besonders bevorzugt ist.

Im Zusammenhang mit der vorliegenden Erfindung ist festgestellt worden, daß es zur Erzielung einer hinreichenden Reinigung ausreichend ist, sowohl im oberen als auch im unteren Bereich jeweils lediglich ein Abtragmittel, vorzugsweise ein insbesondere federnd gelagertes Messer sowie zwischen zwei und vier Düsen vorzusehen. Durch Verwendung einer derart geringen Anzahl an Düsen kann der entsprechende Hochdruckerzeuger bzw. die diesbezügliche Pumpe entsprechend gering dimensioniert werden.

Günstig ist es in diesem Zusammenhang, wenn die Düsen des oberen und/oder unteren Endbereichs und/oder die Düsen eines Endbereichs untereinander separat ansteuerbar sind. Durch eine solche Ausgestaltung ist es möglich, beim Verfahren des Reinigungsschlittens zunächst nur beispielsweise die Düsen des unteren Endbereichs zur Reinigung zu aktivieren. Hierdurch wird im Dichtschneidenbereich lediglich die untere Hälfte gereinigt. Dem gegenüber wird beim Hochfahren des Reinigungsschlittens der Türstopfenbereich mechanisch über die mechanischen Abtragsmittel vollständig gereinigt. Beim Herabfahren des Reinigungsschlittens werden dann die Düsen im oberen Endbereich aktiviert, so daß nach dem Herabfahren des Reinigungsschlittens auch der obere Dichtschneidenbereich gereinigt ist. Auf diese Weise ist es möglich, den äußeren Türstopfenbereich über die mechanische Abtragseinrichtung mehrfach zu bestreichen bzw. zu reinigen, während gleichzeitig der Dichtschneidenbereich über die Hochdruckdüsen nur einmal gereinigt wird, was zur Erzielung eines guten Reinigungsergebnisses hinreichend ist. Daraus resultiert letztlich eine optimale Reinigung bei verringertem Wasserverbrauch.

Über die zuvor beschriebenen Mittel wird im Ergebnis eine Längsreinigung an der Ofentür durchgeführt. Um auch die obere und unter Stirnfläche der Ofentür bzw. des Türstopfens zu reinigen, ist am oberen und am unteren Türstopfenbereich und/oder am Dichtschneidenbereich wenigstens eine Düse der Hochdruckreinigungseinrichtung vorgesehen. Auch hier sollte eine rotierende Hochdruckdüse verwendet werden. Da der obere und untere Stirnbereich relativ kurz sind, kann dieser Bereich einschließlich des Dichtschneidenbereichs ausschließlich über eine Hochdruckreinigung gereinigt werden, da der Wasserbedarf für die Reinigung der relativ schmalen oberen und unteren Stirnfläche relativ gering ist.

Grundsätzlich ist es möglich, den oberen sowie den unteren Stirnbereich der Ofentür durch stationär angeordnete Düsen zu reinigen. Allerdings ist dann die erforderliche Düsenanzahl vergleichsweise hoch, so daß eine entsprechend groß dimensionierte Pumpe erforderlich ist. Von Vorteil ist es daher, daß zur Querreinigung ein am Traggerüst verfahrbarer weiterer Schlitten vorgesehen ist, an dem wenigstens eine, vorzugsweise zwei Düsen angeordnet sind.

Um einen Spritzschutz zur Verfügung zu stellen, ist das Traggerüst zumindest teilweise eingehaust. Die Einhausung umfaßt vorzugsweise seitliche, sich über die Höhe des Traggerüsts erstreckende Schutzabdeckungen.

Die erfindungsgemäße Reinigungsvorrichtung kann sowohl stationär am Koksofen oder aber auf einer Koksofenbedienungsmaschine vorgesehen sein. Dementsprechend betrifft die vorliegende Erfindung sowohl eine Koksofenmaschine als auch einen Koksofen jeweils mit einer Reinigungsvorrichtung der vorgenannten Art.

Schließlich betrifft die vorliegende Erfindung ein Verfahren zum Reinigen einer Ofentür einer Verkokungskammer eines Koksofens, wie dies zuvor in Verbindung mit dem Reinigungsbereich beschrieben worden ist, dessen Länge etwas größer ist als die Hälfte der Höhe der Ofentür, so daß sich bei den zu reinigenden Bereichen eine geringe Überdeckung ergibt.

Nachfolgend werden Ausführungsbeispiele der Erfindung anhand der Zeichnung erläutert. Dabei zeigt
- Fig. 1: eine schematische Seitenansicht einer erfindungsgemäßen Reinigungsvorrichtung, wobei der Reinigungsschlitten in einer oberen, ersten Position angeordnet ist,
- Fig. 2: eine der Fig. 1 entsprechende Ansicht der Reinigungsvorrichtung aus Fig. 1, wobei der Reinigungsschlitten in einer unteren, zweiten Position angeordnet ist, und
- Fig. 3: eine schematische Schnittansicht der erfandungsgemäßen Reinigungsvorrichtung, wobei sowohl ein Teil der mechanischen Abtragseinrichtung als auch ein Teil der Hochdruckreinigungseinrichtung dargestellt ist.

In den einzelnen Figuren ist eine Reinigungsvorrichtung 1 zur Reinigung einer Ofentür 2 einer nicht dargestellten Verkokungskammer eines Koksofens gezeigt. Die Ofentür 2 weist einen Türstopfen 3 und wenigstens eine äußere, umlaufende Dichtschneide 4 auf. Bei dem Türstopfen 3 handelt es sich in der Regel um einen Steinstopfen. Mit der Reinigungsvorrichtung 1 ist eine kombinierte Türreinigung möglich. Die kombinierte Türreinigung ergibt sich durch eine mechanische Abtragseinrichtung 5 zur Abtragsreinigung und eine Düsen 6 aufweisende Hochdruckreinigungseinrichtung 7 zur Hochdruckreinigung. Dabei ist die mechanische Abtragseinrichtung zur Reinigung eines Türstopfenbereichs, nämlich einer Seitenfläche 8 vorgesehen, während die Düsen 6 zumindest zur Reinigung des Dichtschneidenbereichs 4 vorgesehen sind. Im übrigen versteht es sich, daß die Hochdruckreinigungseinrichtung 7 neben den Düsen 6 Hochdruckleitungen 10 sowie eine Pumpeinrichtung bzw. einen Druckerzeuger, der im einzelnen nicht dargestellt ist, aufweist.

Vorgesehen ist nun, daß die Hochdruckreinigungseinrichtung 7 rotierende Düsen 6 zur Reinigung des Dichtschneidenbereichs 10 aufweist. Durch die rotierenden Hochdruckdüsen 6 wird Wasser als Reinigungsmedium mit einem Druck von etwa 150 bar zugeführt, wobei die Düsen 6 mit einer Drehzahl von 3000 bis 3500 Umdrehungen pro Minute rotieren.

Neben einer Düse 6, die zur Reinigung des Dichtschneidenbereichs vorgesehen ist, wird über weitere Düsen 6 ebenfalls der Türbereich 12 zwischen der Dichtschneide 4 und dem Türstopfen 3 und auch der dem Türbereich 12 benachbarte Türstopfenteil 13 gereinigt. Im dargestellten Ausführungsbeispiel weist der Türstopfen 3 Seitenflächen auf, die jeweils mit zwei zueinander gewinkelten Einzelflächen versehen sind. Gerade in einem derartigen Fall bietet es sich an, lediglich die äußere Seitenfläche 8 über die mechanische Abtragseinrichtung 5 zu reinigen, während die davon abgewinkelte Fläche 13 über die Düsen 6 gereinigt wird. Insbesondere die die Fläche 13 reinigenden Düsen 6 können grundsätzlich auch als starre, also nicht rotierende Düsen ausgebildet sein, da die Gefahr einer Beschädigung des Türstopfen durch die Hochdruckreinigung gering ist.

Im dargestellten Ausführungsbeispiel weist die mechanische Abtrageinrichtung 5 mehrere Messer als Abtragsmittel 14 auf, wobei die Messer jeweils federnd an den Stellen 15 gelagert sind.

Im übrigen weist die Reinigungsvorrichtung 1 ein Traggerüst 16 auf. Das Traggerüst 16 weist zwei Vertikalträger 17, 18 sowie zwei Horizontalträger 19 auf. Das Traggerüst 16 bildet dabei einen geschlossenen Rahmen. An den Vertikalträgern 17, 18 des Traggerüstes 16 ist ein Reinigungsschlitten 20 für die Düsen 6 und die Abtragseinrichtung 5 geführt. Der Reinigungsschlitten 20 wird vorliegend über eine Hubeinrichtung 21, die am unteren Horizontalträger 19 gelagert ist, aufwärts und abwärts bewegt. Dabei weist der Schlitten 20 seitlich Führungsrollen 22 auf, die an den einander zugewandten Seitenflächen der Vertikalträger 17, 18 ablaufen. Es versteht sich, daß die Auf- und Abwärtsbewegung des Reinigungsschlittens 20 über beliebige Mittel erfolgen kann. Auch die Anordnung von Führungsrollen 22 am Schlitten 20 ist nicht erforderlich. Eine Führung an den Vertikalträgern 17, 18 kann auch über entsprechende Führungsschienen oder ähnliches erfolgen.

In jedem Falle ist es bei den dargestellten Ausführungsformen so, daß die Düsen 6 und die Abtragseinrichtung 5 auf einem gemeinsamen Reinigungsschlitten 20 vorgesehen sind. Wie sich dies insbesondere aus den Fig. 1 und 2 ergibt, weist der Reinigungsschlitten 20 auf beiden Seiten des Türstopfens 3 jeweils einen Reinigungsbereich 23 mit einer solchen Länge auf, die etwa der Hälfte der Türhöhe der Ofentür 3 entspricht, vorzugsweise etwas größer ist. Dabei zeigen die Fig. 1 und 2 auch, daß Reinigungsmittel sowohl der Abtragseinrichtung 5 als auch der Hochdruckreinigungseinrichtung 7 lediglich am oberen Endbereich 24 als auch am unteren Endbereich 25 des Reinigungsbereichs 23 vorgesehen sind. Dabei sind die beiden Abtragsmittel 14 innenliegend angeordnet, während die jeweiligen Düsen 6 außen angeordnet sind.

Im einzelnen ist der Reinigungsschlitten 20 derart ausgebildet, daß er in Draufsicht gesehen eine U-förmige Ausbildung hat. Dabei sind ein zwischen den beiden Vertikalträgern 17, 18 angeordneter Mittelträger 26 und zwei seitliche Seitenträger 27 angeordnet. An den Seitenträgern 27 befinden sich auf beiden Seiten des Türstopfens 3 jeweils die Reinigungsbereiche 23. Auf jeder Seite des Türstopfens 3 befinden sich dabei zwei Seitenträger 27, wobei am Reinigungsbereich 23 in dem Teil zwischen den Seitenträgern 27 keine Reinigungsmittel vorgesehen sind. Unmittelbar im Anschluß an die Seitenträger 27 befinden sich die beiden Abtragsmittel 14, um die auftretenden Kräfte beim Abschaben des Türstopfen 3 besser aufnehmen zu können. Im übrigen sind die beiden Seitenträger 27 einer Seite jeweils über einen Träger 28 miteinander verbunden.

Wie insbesondere die Fig. 1 und 2 zeigen, sind im oberen Endbereich 24 und im unteren Endbereich 25 jeweils lediglich ein federndes Messer als Abtragsmittel sowie jeweils drei Düsen 6 vorgesehen. Damit sind auf einer Seite des Türstopfen in der Summe lediglich zwei Messer als mechanische Abtragsmittel 14 sowie sechs Düsen 6 vorgesehen. Da der Reinigungsschlitten 20 auf der gegenüberliegenden Seite die gleiche Anzahl von Reinigungsmitteln aufweist, kommt die gesamte Reinigungsvorrichtung 1 mit vier Messern als Abtragsmittel 14 und zwölf Hochdruckdüse 6 aus.

Im übrigen sind die Hochdruckdüsen 6 über eine entsprechende Steuereinrichtung sowohl einzeln als auch gruppenweise, d. h. für den oberen Endbereich 24 oder aber für den unteren Endbereich 25 ansteuerbar. Es ist also möglich, bedarfsweise lediglich eine Gruppe oder aber auch nur eine einzige Düse 6 anzusteuern.

Zur Querreinigung des oberen Türstopfenbereichs 29 und des unteren Türstopfenbereichs 30 sowie des dortigen Dichtschneidenbereichs 10 ist ebenfalls eine Hochdruckreinigung vorgesehen. Hierzu weist das Traggerüst 16 oben und unten jeweils einen weiteren Schlitten 31 auf, der jeweils quer verfahrbar ist. An dem weiteren Schlitten 31 sind vorliegend jeweils zwei rotierende Hochdruckdüsen 6 vorgesehen, wobei eine der Düsen 6 den Dichtschneidenbereich 10 und die andere Düse den Türbereich 12 sowie Teile des benachbarten Türstopfenbezeichs reinigt.

Wie sich im übrigen insbesondere aus Fig. 3 ergibt, ist das Traggerüst 16 zumindest teilweise, das heißt seitlich eingehaust. Hierzu sind entsprechende Abdeckungen 32 vorgesehen. Eine weitere mittlere Abdeckung 33 ist zwischen den beiden Trägem 28 vorgesehen.

Nicht dargestellt ist, daß die Reinigungsvorrichtung 1 sowohl auf einer Koksofenbedienungsmaschine vorgesehen sein kann als auch stationär am Koksofen.

Die Reinigung mit der erfindungsgemäßen Reinigungsvorrichtung 1 kann ausgehend von der in Fig. 1 dargestellten oberen Stellung des Reinigungsschlittens 20 derart ablaufen, daß zunächst lediglich die obere Gruppe von Düsen 6 im oberen Endbereich 24 aktiviert wird. Die untere Gruppe von Düsen 6 im unteren Endbereich 25 wird zunächst nicht beaufschlagt. Anschließend wird der Schlitten mit einer Geschwindigkeit zwischen 50 und 100 mm pro Sekunde nach unten bewegt. Dabei wird die Fläche 8 des Türstopfens 3 über die gesamte Länge von den als Messer ausgebildeten Abtragmitteln 14 abgeschabt. Dem gegenüber wird lediglich der obere Dichtschneidenbereich von der oberen Düsengruppe 6 gereinigt. Anschließend ist die in Fig. 2 dargestellte Position erreicht. Sodann wird die obere Düsengruppe deaktiviert, während die untere Düsengruppe aktiviert wird. Sodann verfährt der Reinigungsschlitten 20 ausgehend von der in Fig. 2 dargestellten Position wieder in die in Fig. 1 dargestellte Position, wobei dann auch der untere Dichtschneidenbereich einer Hochdruckreinigung unterzogen wird. Durch das zweifache Abfahren der Seiten des Türstopfens wird die Fläche 8 mechanisch sehr gut gereinigt, während ein einfaches Abfahren des Dichtschneidenbereich und Reinigung über die Hochdruckreinigungseinrichtung 7 hinreichend ist. Gleichzeitig zur Längsreinigung wird im oberen und unteren Türstopfcnbereich eine Querreinigung über die weiteren Schlitten 31 durchgeführt.

Im übrigen versteht es sich, daß es grundsätzlich auch möglich ist, die Längsseite der Ofentür 3 nur einmal abzufahren, wobei über die gesamte Länge eine Abtragsreinigung und eine Hochdruckreinigung erfolgt. In diesem Falle sind dann beide Düsengruppen gleichzeitig aktiviert.

## Patentansprüche

1. Reinigungsvorrichtung (1) zur Reinigung einer Ofentür (2) einer Verkokungskammer eines Koksofens, wobei die Ofentür (2) einen Türstopfen (3) und wenigstens eine äußere umlaufende Dichtschneide (4) aufweist, mit einer mechanischen Abtragseinrichtung (5) zur Reinigung eines Türstopfenbereichs und einer Düsen (6) aufweisenden Hochdruckreinigungseinrichtung (7) zur Reinigung zumindest des Dichtschneidenbereichs (10), wobei ein Traggerüst (16) mit wenigstens einem am Traggerüst (16) geführten und verfahrbaren Reinigungsschlitten (20) für die Düsen (6) und/oder die Abtragseinrichtung (5) vorgesehen ist, wobei die Düsen (6) und die Abtragseinrichtung (5) an einem gemeinsamen Reinigungsschlitten (20) vorgesehen sind und wobei Abtragsmittel der Abtragseinrichtung (5) und/oder Düsen (6) der Hochdruckreinigungseinrichtung (7) zumindest am oberen und am unteren Endbereich (24, 25) des Reinigungsbereichs (23) vorgesehen sind,
**dadurch gekennzeichnet,**
**daß** der Reinigungsschlitten (20) einen Reinigungsbereich (23) aufweist, dessen Länge zumindest der Hälfte der Türhöhe der Ofentür (2) entspricht.

2. Reinigungsvorrichtung nach Anspruch 1, **dadurch gekennzeichnet, daß** die Abtragsmittel der Abtragseinrichtung (5) und/oder die Düsen (6) der Hochdruckreinigungseinrichtung (7) lediglich am oberen und am unteren Endbereich (24, 25) des Reinigungsbereichs (23) vorgesehen sind.

3. Reinigungsvorrichtung nach Anspruch 1 oder 2, **dadurch gekennzeichnet, daß** im oberen und/oder im unteren Endbereich (24, 25) jeweils lediglich ein Abtragsmittel (14), vorzugsweise ein insbesondere federnd gelagertes Messer und, und/oder zwischen ein und zehn, vorzugsweise zwischen zwei und vier Düsen (6) vorgesehen sind.

4. Reinigungsvorrichtung nach einem der vorhergehenden Ansprüche, **dadurch gekennzeichnet, daß** die Düsen (6) des oberen und/oder des unteren Endbereichs (24, 25) und/oder die Düsen (6) eines Endbereichs (24, 25) untereinander separat ansteuerbar sind.

5. Reinigungsvorrichtung nach einem der vorhergehenden Ansprüche, **dadurch gekennzeichnet, daß** zur Querreinigung des oberen und/oder des unteren Türstopfenbereichs und/oder Dichtschneidenbereichs (10) wenigstens eine Düse (6) der Hochdruckreinigungseinrichtung (7) vorgesehen ist und daß, vorzugsweise, zur Querreinigung wenigstens ein am Traggerüst (16) verfahrbarer weiterer Schlitten (31) vorgesehen ist.

6. Reinigungsvorrichtung nach einem der vorhergehenden Ansprüche, **dadurch gekennzeichnet, daß** das Traggerüst (16) zumindest teilweise eingehaust ist.

7. Koksofenbedienungsmaschine mit einer Reinigungsvorrichtung nach einem der vorhergehenden Ansprüche.

8. Koksofen mit einer Reinigungsvorrichtung nach einem der vorhergehenden Ansprüche.

## Claims

1. A cleaning-device (1) for cleaning an oven-door (2) of a coking-chamber of a coke-oven, said oven-door (2) having a door-plug (3) and at least one outer perimetral knife-edge seal (4), with a mechanical abrading-device (5) for abrasive cleaning of a door-plug region and with a high-pressure cleaning device (7) having nozzles (6), for high-pressure cleaning of at least one knife-edge seal region (10), with a support-frame (16) being provided which has at least one cleaning-carriage (20), guided and movable on the support frame (16), for the nozzles (6) and/or the abrading-device (5), said nozzles (6) and said abrading-device (5) being provided on one and the same cleaning-carriage (20) and with abrading-means of the abrading-device (5) and/or nozzles (6) of the high-pressure cleaning device (7) are provided at least on the upper and lower end regions (24, 25) of the cleaning-span (23),
**characterized in**
**that** the cleaning-carriage (20) has a cleaning-span (23) whose length corresponds to at least half the height of the oven door (2).

2. A cleaning-device as claimed in claim 1, **characterized in that** abrading-means of the abrading-device (5) and/or the nozzles (6) of the high-pressure cleaning device (7) are provided only on the upper and lower end regions (24, 25) of the cleaning span (23).

3. A cleaning-device as claimed in one of the claims 1 or 2, **characterized in that** in the upper and/or the lower region(s) (24, 25), only one abrading-means (14) each - preferably a blade, in particular a spring-mounted blade - and/or one to four nozzles (6) are provided.

4. A cleaning-device as claimed in one of the above claims, **characterized in that** the nozzles (6) of the upper and/or lower end region(s) (24, 25) and/or the nozzles (6) of one of the end regions (24, 25) are controllable separately from another.

5. A cleaning-device as claimed in one of the above claims, **characterized in that** at least one nozzle (6) of the high-pressure cleaning-device (7) is provided for transverse cleaning of the upper and/or lower door-plug regions(s) aud/or the knife-edge seal region (10) and, preferably, at least one additional carriage (31), movable on the support-frame (16), is provided for the transverse cleaning.

6. A cleaning-device as claimed in one of the above claims, **characterized in that** the support-frame (16) is at least partly enclosed.

7. A coke-oven servicing machine with a cleaning-device as claimed in any one of the above claims.

8. A coke-oven with a cleaning-device as claimed in any one of the above claims.

## Revendications

1. Dispositif de nettoyage (1) pour nettoyer une porte de four (2) d'une chambre de cokéfaction d'un four à coke, dans lequel la porte du four (2) présente un bouchon de porte (3) et au moins une arête d'étanchéité extérieure circonférentielle (4), avec un dispositif d'enlèvement mécanique (5) pour nettoyer une région du bouchon de porte et un dispositif de nettoyage à haute pression (7) présentant des buses (6) pour le nettoyage d'au moins la région d'arête d'étanchéité (10), une structure portante (16), avec au moins une chariot de nettoyage (20) pour les buses (6) et/ou le dispositif d'enlèvement (5) guidé et déplaçable sur la structure portante (16), étant prévue, les buses (6) et le dispositif d'enlèvement (5) étant prévus sur un chariot de nettoyage commun (20) et des moyens d'enlèvement du dispositif d'enlèvement (5) et/ou des buses (6) du dispositif de nettoyage à haute pression (7) étant prévus au moins sur la région d'extrémité supérieure et inférieure (24, 25) de la région de nettoyage (23),
**caractérisé en ce que**
le chariot de nettoyage (20) présente une région de nettoyage (23) dont la longueur correspond au moins à la moitié de la hauteur de porte de la porte du four (2).

2. Dispositif de nettoyage selon la revendication 1, **caractérisé en ce que** les moyens d'enlèvement du dispositif d'enlèvement (5) et/ou les buses (6) du dispositif de nettoyage à haute pression (7) sont prévus uniquement sur la région d'extrémité supérieure et inférieure (24, 25) de la région de nettoyage (23).

3. Dispositif de nettoyage selon la revendication 1 ou 2, **caractérisé en ce que** dans la région d'extrémité supérieure et/ou inférieure (24, 25), sont prévus uniquement un moyen d'enlèvement (14), de préférence un couteau monté notamment élastiquement, et/ou entre un et dix, de préférence entre deux et quatre, buses (6).

4. Dispositif de nettoyage selon l'une quelconque des revendications précédentes, **caractérisé en ce que** les buses (6) de la région d'extrémité supérieure et/ou inférieure (24, 25) et/ou les buses (6) d'une région d'extrémité (24, 25), peuvent être commandées séparément les unes des autres.

5. Dispositif de nettoyage selon l'une quelconque des revendications précédentes, **caractérisé en ce que** pour le nettoyage transversal de la région de bouchon de porte supérieure et/ou inférieure et/ou de la région d'arête d'étanchéité (10), on prévoit au moins une buse (6) du dispositif de nettoyage à haute pression (7) et **en ce que** de préférence, pour le nettoyage transversal, on prévoit au moins un autre chariot (31) déplaçable sur la structure portante (16).

6. Dispositif de nettoyage selon l'une quelconque des revendications précédentes, **caractérisé en ce que** la structure portante (16) est au moins partiellement enfermée.

7. Machine de commande d'un four à coke comprenant un dispositif de nettoyage selon l'une quelconque des revendications précédentes.

8. Four à coke comprenant un dispositif de nettoyage selon l'une quelconque des revendications précédentes.
